# EUROPÄISCHE PATENTSCHRIFT

(11) **EP 3 788 188 B1**
(45) Veröffentlichungstag und Bekanntmachung des Hinweises auf die Patenterteilung: **09.08.2023**
(21) Anmeldenummer: 19704745.9
(22) Anmeldetag: 31.01.2019
(51) Int. Cl.: D01G 7/12

(54) **BALLENÖFFNER ZUM ÖFFNEN VON GEPRESSTEN FASERBALLEN MIT EINEM VERBESSERTEN GRUNDAUFBAU**
BALES OPENER FOR OPENING PRESSED FIBER BALES WITH AN IMPROVED BASIC CONSTRUCTION
DISPOSITIF D'OUVERTURE DE BALLES POUR L'OUVERTURE DE BALLES DE FIBRES PRESSÉES AVEC UNE CONSTRUCTION DE BASE AMÉLIORÉE

(30) Priorität: 04.05.2018 DE 102018110671
(43) Veröffentlichungstag der Anmeldung: 10.03.2021
(73) Patentinhaber: Trützschler Group SE, 41199 Mönchengladbach (DE)
(72) Erfinder: BOSSMANN, Johannes, 47665 Sonsbeck (DE)
(74) Vertreter: Walther Bayer Faber Patentanwälte PartGmbB
(86) Internationale Anmeldenummer: PCT/EP2019/052374
(87) Internationale Veröffentlichungsnummer: WO 2019/211012

(56) Entgegenhaltungen:
- CN-A- 106 637 525
- DE-A1- 4 022 679
- GB-A- 2 096 191
- JP-A- H0 491 231
- US-A- 4 109 875
- US-A- 4 507 826

## Beschreibung

Die Erfindung betrifft einen Ballenöffner zum Öffnen von gepressten und in einer Aufstellrichtung aufgestellten Faserballen, mit einem Maschinengestell und mit einer Abnehmereinheit, wobei die Abnehmereinheit höhenveränderbar am Maschinengestell angeordnet ist und wobei das Maschinengestell in der Aufstellrichtung verfahrbar ist, sodass die Faserballen mit der Abnehmereinheit überfahrbar sind und Fasermaterial von den Faserballen abnehmbar ist und wobei das Maschinengestell eine Portalbauweise mit einer ersten Seitenwange und mit einer zweiten Seitenwange aufweist, wobei die erste Seitenwange auf einer Laufschiene geführt ist, und wobei an der zweiten Seitenwange zwei Laufrollen angeordnet sind.

### STAND DER TECHNIK

Die DE 37 34 480 A1 oder die DE 36 37 578 A1 offenbaren einen Ballenöffner zum Öffnen von gepressten und in einer Aufstellrichtung aufgestellten Faserballen, und der Ballenöffner weist ein Maschinengestell auf, an dem eine Abnehmereinheit höhenveränderbar angeordnet ist. Das Maschinengestell ist in der Aufstellrichtung der Faserballen verfahrbar, sodass die Faserballen mit der Abnehmereinheit überfahrbar sind und Fasermaterial von den Faserballen abgenommen werden kann. Hierzu weist die Abnehmereinheit eine Abnehmerwalze auf, die in Rotation versetzt wird und Faserflocken aus den Faserballen entnimmt, wonach die Faserflocken über eine Absaugeinrichtung abtransportiert werden.

Bei der Konstruktion von Ballenöffnern steht ein kontinuierlicher Betrieb im Vordergrund, sodass die Faserballen möglichst ohne Unterbrechung des Maschinenbetriebs aufgestellt werden können, während der Ballenöffner von weiteren aufgestellten Faserballen die Faserflocken unterbrechungsfrei abnimmt. Damit ergibt sich eine notwendige Beschickung des Ballenöffners mit Faserballen, die in der Regel in ihrer Aufstellrichtung in einer Aufstellgasse aufgestellt werden müssen. Das Maschinengestell verfährt dabei solange über die Faserballen, bis diese nahezu vollständig abgetragen sind, und nachfolgend wechselt das Maschinengestell durch einen Verfahrvorgang in Aufstellrichtung zu den nachfolgend aufgestellten Faserballen, um den Abtragvorgang fortzusetzen. Abhängig von den räumlichen Gegebenheiten ist dabei die Aufstellung der Faserballen in der Aufstellgasse aufwendig, zumal die Faserballen mit Flurförderfahrzeugen bewegt werden müssen.

Aus der US 4,507,826 A ist ein Ballenöffner zum Öffnen von gepressten und in einer Aufstellrichtung aufgestellten Faserballen bekannt geworden, mit einem Maschinengestell und mit einer Abnehmereinheit, wobei die Abnehmereinheit höhenveränderbar am Maschinengestell angeordnet ist und wobei das Maschinengestell in der Aufstellrichtung verfahrbar ist, sodass die Faserballen mit der Abnehmereinheit überfahrbar sind und Fasermaterial von den Faserballen abnehmbar ist und wobei das Maschinengestell eine Portalbauweise mit einer ersten Seitenwange und mit einer zweiten Seitenwange aufweist, wobei die erste Seitenwange auf einer Laufschiene geführt ist. Der Ballenöffner weist hierfür auf einem Boden montierte und beabstandet zueinander verlaufende Schienen auf, auf denen das Maschinengestell in Aufstellrichtung verfahren kann, wobei beide Seitenwangen mit jeweiligen Laufrollen auf Schienen geführt sind. Dabei ist es nachteilhaft, wenn ein Flurförderfahrzeug über auf dem Boden verlegte Schienen verfahren muss, sodass häufig der Weg unmittelbar in die Aufstellgasse genommen wird, ohne die Schienen zu überfahren. Insbesondere bei mehreren parallel betriebenen Ballenöffnern ergibt sich eine erschwerte Logistik zur Beschickung jeder der Ballenöffner mit den Faserballen, wenn eine entsprechende Anzahl von Schienen auf dem Boden verlegt sind.

Bekannte Bauweisen von Maschinengestellen von Ballenöffnern umfassen eine Stahlträgerkonstruktion, wobei Antriebe für die verschiedenen Bewegungen des Ballenöffners an der Stahlträgerkonstruktion angeordnet sind. Beispielsweise sind Motoren zur Höhenverstellung des Abnehmers, sowie Motoren zum Verfahren des Maschinengestells in Aufstellrichtung oberseitig an dem Maschinengestell angeordnet. Zur Steuerung des Ballenöffners sind jedoch elektrische Steuereinheiten notwendig, die zufolge der reduzierten Konstruktion des Maschinengestells extern aufgestellt werden müssen, sodass diese als periphere Anlagen betrieben werden müssen. Folgerichtig sind lange Leitungsführungen notwendig, die insbesondere zum Betrieb der Sensorik und der Leistungseinheiten wie der Verfahrmotoren von Nachteil sind.

### OFFENBARUNG DER ERFINDUNG

Aufgabe der Erfindung ist die Verbesserung des Grundaufbaus eines Ballenöffners zum Öffnen von gepressten Faserballen. Insbesondere ist es die Aufgabe der Erfindung, die Beschickung des Ballenöffners mit Faserballen zu vereinfachen. Eine weitere Aufgabe der Erfindung besteht darin, das Maschinengestell des Ballenöffners konstruktiv zu optimieren, sodass das Maschinengestell möglichst die wesentlichen Funktionseinheiten zum Betrieb des Ballenöffners aufnimmt.

Diese Aufgabe wird ausgehend von einem Ballenöffner gemäß dem Oberbegriff des Anspruches 1 in Verbindung mit den kennzeichnenden Merkmalen gelöst. Vorteilhafte Weiterbildungen der Erfindung sind in den abhängigen Ansprüchen angegeben.

Die Erfindung schließt die technische Lehre ein, dass das Maschinengestell eine Portalbauweise mit einer ersten Seitenwange und mit einer zweiten Seitenwange aufweist, wobei die ersten Seitenwange auf einer Laufschiene geführt ist und wobei die zweite Seitenwange auf einem Boden geführt ist, auf dem auch die Faserballen aufgestellt sind, indem die Laufrollen der zweiten Seitenwange auf dem Boden abrollbar angeordnet sind.

Grundgedanke der Erfindung ist eine lediglich einseitige Führung des Maschinengestells in der Aufstellrichtung, das trotzdem in Portalbauweise ausgebildet ist, und sodass der Ballenöffner lediglich mit einer einzigen Laufschiene zur Führung des Maschinengestells auskommt, während die zweite Seitenwange nur über dem Boden und damit nur in Höhenrichtung geführt ist. Der der Laufschiene gegenüberliegende Bereich des Ballenöffners kann damit mit einem durchgehenden, unterbrechungsfreien Boden ausgeführt werden, sodass die Faserballen nicht nur durch eine Aufstellgasse hindurch aufgestellt werden müssen, sondern die Faserballen können auch von der Seite zur Aufstellrichtung an den Ballenöffner geliefert werden. Dabei hat sich gezeigt, dass eine lediglich einseitige Führung des Maschinengestells in Portalbauweise ausreichend ist, insbesondere wenn zwei beabstandet zueinander an der ersten Seitenwange angeordnete Laufrollen auf der Laufschiene geführt sind, und zwei weitere an der zweiten Seitenwange aufgenommene Laufrollen können über den Boden abrollen, ohne dass hierfür eine weitere Laufschiene notwendig wäre. Weitere Bestandteile des Ballenöffners, insbesondere die Führung der Saugluft, können auf der Seite der ersten Seitenwange angeordnet werden, beispielsweise parallel hinter der Laufschiene, sodass der Aufstellbereich zum Aufstellen der Faserballen in hinreichender Weise beispielsweise lediglich eine Begrenzungsmarkierung aufweisen kann, ohne dass diese sonstige Bodenaufbauten aufweist.

Ein besonderer Vorteil wird erreicht, wenn die Laufschiene zur Montage auf dem selben Boden ausgebildet ist, auf dem auch die zweite Seitenwange geführt ist. insbesondere ist damit die Laufschiene auch zur Montage auf dem Boden ausgebildet, auf dem die Faserballen aufgestellt werden. Durch die Portalbauweise des Maschinengestells muss die Laufschiene jedoch keine Momente aufnehmen und die Abnehmereinheit muss nicht als von einem Turm abragende Einheit ausgebildet werden, sodass auch keine größeren Momente entstehen, die beispielsweise durch Gegengewichte ausgeglichen werden müssen. Dennoch ergibt sich der gleiche Vorteil der freien Beschickung mit Faserballen, wie dieser auch bei seitlich auskragenden Abnehmereinheiten bekannt ist, die an einem Abnehmerturm höhenverstellbar aufgenommen sind.

Die Portalbauweise des Maschinengestells ist dabei so ausgeführt, dass zwischen den Seitenwangen zwei parallel zueinander verlaufende Portalprofile angeordnet sind, die sich in einer Querrichtung des Maschinengestells erstrecken und die mit ihren Enden im Bereich der oberen Ecken der Seitenwangen an diese angebunden sind.

Die Auslegung der Portalprofile und die lediglich endseitige Anbringung der Portalprofile an die Seitenwangen ermöglicht eine Ausgestaltung des Maschinengestells mit einer bewusst begrenzten Torsionssteifigkeit der beiden Seitenwangen in der Querrichtung zueinander, sodass auftretende Unebenheiten des Bodens nicht dazu führen, dass die unter den Seitenwangen angeordneten Rollen zum Abrollen auf der Laufschiene und zum Abrollen auf dem Boden den Schienenkontakt bzw. den Bodenkontakt verlieren. Die Portalprofile bilden eine gewünschte Nachgiebigkeit zur Verbindung der beiden Seitenwangen, wobei jedoch die Richtungsstabilität zum Verfahren des Maschinengestells in Aufstellrichtung erhalten bleibt. Die Seitenwangen können dabei in geringen Winkelbereichen um eine in Querrichtung verlaufende Achse zwischen den Portalprofilen tordieren, sodass übermäßige Verspannungen im Maschinengestell unterbunden bleiben.

Ein weiterer besonderer Vorteil entsteht dadurch, dass die Abnehmereinheit wenigstens mittelbar an den Portalprofilen hängend aufgenommen werden kann. Dabei kann es hinreichend sein, dass die Abnehmereinheit zwischen den Seitenwangen lediglich an diesen geführt ist, wobei jedoch die Gewichtskraft der Abnehmereinheit über die Portalprofile aufgenommen wird. Insbesondere hat sich als vorteilhaft erwiesen, zwischen den Protalprofilen Brückenelemente anzuordnen, beispielsweise in der Nähe der jeweiligen Endseite der Portalprofile und damit angrenzend oder nahe an die Seitenwangen, wobei die Abnehmereinheit beispielsweise mit Zugmitteln hängend an den Brückenelementen aufgenommen wird, wobei die Brückenelemente wiederum von den Portalprofilen getragen werden. Die Portalprofile befinden sich dabei in den Eckbereichen der Seitenwangen, und die Zugmittel sind mittig zwischen den Portalprofilen an den Brückenelementen aufgenommen.

Dabei ist es von weiterem Vorteil, wenn auch die Zugmittel möglichst beabstandet zueinander die Abnehmereinheit aufnehmen, sodass die Zugmittel beispielsweise außenseitig an der Abnehmereinheit und damit nahe an den Seitenwangen angeordnet sind. Die Abnehmereinheit erstreckt sich dabei im Wesentlichen nur zwischen den Innenseiten der beiden Seitenwangen, und die Abnehmereinheit ist nicht in die Seitenwangen hineingeführt, insbesondere nicht mit Befestigungsmitteln zur Aufnahme einer Gewichtskraft.

Ein besonderer Vorteil der Portalbauweise mit jeweiligen Seitenwangen liegt darin, dass in den Seitenwangen jeweils ein Aufnahmeraum ausgebildet sein kann, in dem Mittel zum Betrieb des Ballenöffners aufgenommen sind. Beispielsweise kann in der ersten Seitenwange eine Antriebseinheit zur Erzeugung der Verfahrbewegung des Maschinengestells angeordnet sein, auch ist es denkbar, dass in der zweiten Seitenwange wenigstens eine elektrische Steuereinheit zur Steuerung des Ballenöffners angeordnet ist. Damit sind alle wesentlichen Funktionseinheiten zum Betrieb des Ballenöffners bereits im Maschinengestell aufgenommen, und eine periphere elektrische Steuereinheit kann im Wesentlichen entfallen. Dadurch ergeben sich kurze Leitungsverbindungen, insbesondere zwischen der Steuereinheit und Sensoren, Motoren, Aktoren und dergleichen, sodass eine einfache Konstruktion und ein zuverlässiger Betrieb des Ballenöffners sichergestellt sind.

Ein besonderer Vorteil wird erreicht, wenn an der ersten Seitenwand zwei mit der Antriebseinheit angetriebene Laufrollen aufgenommen sind, die zur Aufnahme der ersten Seitenwange auf der Laufschiene auf dieser abrollen. An der zweiten Seitenwange können zwei Laufrollen angeordnet sein, die zur Führung der zweiten Seitenwange auf dem Boden abrollbar auf diesen angeordnet sind. Damit ergeben sich insbesondere vier am Maschinengestell angeordnete Laufrollen, die das Gewicht des Maschinengestells und insbesondere der Abnehmereinheit im Wesentlichen gleichmäßig aufnehmen.

Die Seitenwangen können so ausgeführt sein, dass diese seitliche Abmessungen aufweisen, die breiter sind als die Breite der Abnehmereinheit, wobei in den Seitenwangen Wartungsfenster eingebracht sind, durch die eine Zugänglichkeit der Abnehmereinheit geschaffen ist. Hierfür muss die Abnehmereinheit lediglich auf die Höhe gefahren werden, die mit der Höhe der Wartungsfenster korrespondiert, sodass die Zugänglichkeit der Abnehmereinheit gewährt ist. Beispielsweise können die Wartungsfenster oberhalb der Anordnung der elektrischen Steuereinheit und oberhalb der Anordnung der Antriebseinheit in den Seitenwangen ausgebildet sein.

Weiterhin ist eine Absaugeinrichtung mit einem Kanal zur Führung der Saugluft vorhanden, wobei die Absaugeinrichtung mit einem Kanal in der vom Aufstellbereich abgewandten Außenseite parallel zur Laufschiene angeordnet ist. Insbesondere ist mit weiterem Vorteil eine Leistungs- und Signalverbindung an dem Kanal der Absaugeinrichtung eingerichtet, wobei die Leistungs- und Signalverbindung eine Kabelketteneinrichtung umfassen kann. Die Leistungs- und Signalverbindung befindet sich mit weiterem Vorteil außenseitig am Kanal, sodass sich die Laufschiene auf einer ersten, inneren Seite des Kanals und die Leistungs- und Signalverbindung auf einer zweiten, gegenüberliegenden äußeren Seite des Kanals befindet. Insbesondere kann der Ballenöffner mit der Seite der Absaugeinrichtung und der Leistungs- und Signalverbindung angrenzend an eine Gebäudewand aufgestellt werden, da eine Zugänglichkeit des Ballenöffners von dieser Seite zum Betrieb des Ballenöffners nicht dauerhaft erforderlich ist.

### BEVORZUGTES AUSFÜHRUNGSBEISPIEL DER ERFINDUNG

Weitere die Erfindung verbessernde Maßnahmen werden nachstehend gemeinsam mit der Beschreibung eines bevorzugten Ausführungsbeispiels der Erfindung anhand der Figuren näher dargestellt. Es zeigt
- Fig. 1: eine erste perspektivische Ansicht eines Ballenöffners mit den Merkmalen der Erfindung,
- Fig. 2: eine zweite perspektivische Ansicht des Ballenöffners mit den Merkmalen der Erfindung,
- Fig. 3: eine perspektivische Ansicht des Ballenöffners mit einer geöffneten zweiten Seitenwange,
- Fig. 4: eine perspektivische Ansicht des Ballenöffners mit einer geöffneten ersten Seitenwange, und
- Fig. 5: eine perspektivische Ansicht des Ballenöffners in einer Schnittdarstellung.

Die Figuren 1 und 2 zeigen in zwei unterschiedlichen perspektivischen Ansichten einen Ballenöffner 1 mit den Merkmalen der vorliegenden Erfindung. Der Ballenöffner 1 dient zum oberseitigen Abfräsen von Faserballen 100, die in einem Aufstellbereich 28 auf einem Boden 16 in mehreren Reihen nebeneinander in einer Aufstellrichtung 10 aufgestellt sind. Zum Abfräsen der Oberseite der Faserballen 100 dient eine Abnehmereinheit 12, die an einem Maschinengestell 11 in einer Höhenrichtung verfahrbar aufgenommen ist. Das Maschinengestell 11 weist eine erste Seitenwange 13 und zweite Seitenwange 14 auf, und zwischen den beiden Seitenwangen 13 und 14 erstrecken sich zwei beabstandet zueinander angeordnete Portalprofile 17.

Die Seitenwangen 13, 14 weisen Laufrollen 22 und 23 auf, und zur Führung des Maschinengestells 11 in der Aufstellrichtung 10 dient eine Laufschiene 15, auf der die Laufrollen 22 an der ersten Seitenwange 13 geführt sind. Die Laufrollen 23, die sich an der zweiten Seitenwange 14 unterseitig befinden, laufen über den Boden 16 ab, auf dem auch die Faserballen 100 aufgestellt sind, und auf dem die Laufschiene 15 montiert ist.

Die Abnehmereinheit 12 weist auf einer Unterseite zwei Abnehmerwalzen 31 und drei Stützwalzen 32 auf, wobei sich die Abnehmerwalzen 31 zwischen den Stützwalzen 32 befinden, und wobei sämtliche Walzen 31, 32 parallel zueinander in Querrichtung 18 verlaufen. Vor den Abnehmerwalzen 31 befinden sich Gitterroste 33. Werden die Walzen 31, 32 in Rotation versetzt, so nehmen die Abnehmerwalzen 31 flockenartige Bestandteile aus den gepressten Faserballen 100 auf, und die Faserflocken werden über die Absaugeinrichtung 26 abgesaugt und ihrer weiteren Verwendung zugeführt.

Die Absaugeinrichtung 26 umfasst eine Saughaube 34, die sich oberseitig an der Abnehmereinheit 12 befindet und an die sich ein vertikal nach oben führender Spiralschlauch 35 anschließt. Bei einem vertikalen Verfahren der Abnehmereinheit 12 kann sich der Spiralschlauch 35 in der Länge verändern, und der Spiralschlauch 35 ist oberseitig angebunden an einen Saugluftschacht 36, der die Saugluft in die erste Seitenwange 13 oberseitig einführt. Damit ist der Saugluftschacht 36 selbsttragend an der Oberseite der ersten Seitenwange 13 angebunden, und der Spiralschlauch 35 befindet sich in hängender Anordnung an dem Ende des Saugluftschachtes 36. Die Saugluft durchwandert dabei die erste Seitenwange 13 und gelangt über einen Kanal 27 gemeinsam mit den Faserflocken an eine weiterverarbeitende Station.

Die manuelle Steuerung des Ballenöffners 1 erfolgt über ein Bedienpult 37, welches beispielhaft an einer Kopfseite des Kanals 27 aufgestellt ist. Die elektrische Versorgung des Ballenöffners 1 erfolgt über einen Anschlusskasten 38, der sich am selben Kopfende des Kanals 27 befindet. Über eine Leistungs- und Signalverbindung 29, umfassend eine Kabelketteneinheit 30, kann eine elektrische Versorgung sowie eine Signalverbindung mit dem beweglichen Maschinengestell 11 hergestellt werden, wobei sich die Leistungs- und Signalverbindung 29 seitlich am Kanal 27 befindet. Ein Mitnehmer 39 bildet dabei die bewegliche Anbindung der Kanalketteneinheit 30 und ist an einer Bandhebeeinheit 40 angebunden, die mit der ersten Seitenwange 13 verbunden ist und folglich mit der Bewegung des Maschinengestells 11 in der Aufstellrichtung 10 mitbewegt wird. Die Badhebeeinheit 40 dient zum Anheben eines Abdeckbandes 45, das den Kanal 27 oberseitig abdeckt.

In Fig. 3 ist eine weitere perspektivische Ansicht des Ballenöffners 1 gezeigt, wobei die zweite Seitenwange 14 geöffnet dargestellt ist. Die Seitenwangen 13, 14 weisen jeweils einen Aufnahmeraum auf, in dem Mittel zum Betrieb des Ballenöffners 1 aufgenommen sind. In der zweiten Seitenwange 14 ist vorteilhafterweise die elektrische Steuereinheit 21 des Ballenöffners 1 integriert, wobei die elektrische Steuereinheit 21 die wesentlichen Bewegungsfunktionen sowie die Sensorik und die zugeordnete Aktorik des Ballenöffners 1 überwacht und steuert. Damit ist das Maschinengestell 11 dazu ausgebildet, die wesentlichen Funktionseinrichtungen zum Betrieb des Ballenöffners 1 aufzunehmen, wobei mit Vorteil die elektrische Steuereinheit 21 an der freien, zweiten Seitenwange 14 angeordnet ist und der Aufnahmeraum kann mit nicht dargestellten Türen zugänglich gemacht werden, wobei die Zugänglichkeit insbesondere durch die freistehende zweite Seitenwange 14 optimal gegeben ist. Ein Bediener kann damit auf die elektrische Steuereinheit 21 zugreifen, wobei in nicht dargestellter Weise insbesondere auch eine Eingabe-Ausgabe-Schnittstelle an der zweiten Seitenwange 14 angeordnet sein kann, die hinsichtlich ihrer Funktion redundant, zusätzlich ausgeführt und/oder ergänzend zum Bedienpult 37 ausgebildet sein kann.

Die Abnehmereinheit 12 ist mittels Zugmitteln 25 an den Brückenelementen 19 des Maschinengestells 11 aufgenommen, und die Brückenelemente 19 sind an den parallel zueinander verlaufenden Portalprofilen 17 angeordnet. Die Zugmittel 25 bilden Zugbänder mit integrierten Stahlzugträgern, und die Zugmittel 25 sind um an den Brückenelementen 19 aufgenommenen Umlenkrollen 42 herum geschlungen.

Fig. 4 zeigt eine weitere perspektivische Ansicht des Ballenöffners 1 mit dem Maschinengestell 11 umfassend die erste Seitenwange 13 und die zweite Seitenwange 14, wobei die Perspektive die erste Seitenwange 13 in einer geöffneten Anordnung zeigt. Die wesentlichen Komponenten, die in der ersten Seitenwange 13 aufgenommen sind, umfassen die Antriebseinheit 20 zum Antrieb der Laufrollen 22, die mit der Antriebseinheit 20 mittels eines Riemens 41 angetrieben werden. Die Darstellung zeigt dabei die Riemenscheiben, die vorderseitig auf den Laufrollen 22 aufgebracht sind und letztere folglich verdecken.

Weiterhin ist in der ersten Seitenwange 13 ein Teil der Absaugeinrichtung 26 aufgenommen, und der Saugluftschacht 36 durchläuft einen oberen Dachbereich der ersten Seitenwange 13 und setzt sich mit einem entnehmbaren Schachtsegment 43 in der ersten Seitenwange 13 fort, um schließlich in die nicht gezeigte Bandhebeeinheit zu gelangen.

Fig. 5 zeigt eine geschnittene Ansicht des Ballenöffners 1, und der Schnitt verläuft dabei durch die Portalprofile 17 sowie durch die Abnehmereinheit 12. Hinterseitig ist die erste Seitenwange 13 dargestellt, über die die elektrische Kontaktierung des beweglichen Maschinengestells 11 erfolgt. Das Maschinengestell 11 insbesondere mit dem Portalprofilen 17 dient dabei zur Führung von Leistungs- und Signalkabeln, wofür die Portalprofile 17 Hohlkammern 44 umfassen, durch die die Leistungs- und Signalverbindungen weitergeführt sind, die mit der Leistungs- und Signalverbindung 29 gemäß Fig. 1 verbunden sind. Damit kann über die Portalprofile 17 die elektrische Steuereinheit 21 kontaktiert werden, wobei über die Hohlkammern 44 in den Portalprofilen 17 auch Leistungs- und Signalverbindungen wieder an die erste Seitenwange 13 zurück geführt sind, insbesondere zur Steuerung und zum Betrieb der Antriebseinheit 20. Damit ergeben sich kurze Leitungswege zwischen dem Anschlusskasten 38, wie in den Fig. 1 und 2 dargestellt, und der elektrischen Steuereinheit 21 in der zweiten Seitenwange 14, zu der die Leistungs- und Signalleitungen durch die Hohlkammern 44 geführt sind.

Die Erfindung beschränkt sich ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht.

### Bezuaszeichenliste

- 1: Ballenöffner

- 10: Aufstellrichtung
- 11: Maschinengestell
- 12: Abnehmereinheit
- 13: erste Seitenwange
- 14: zweite Seitenwange
- 15: Laufschiene
- 16: Boden
- 17: Portalprofil
- 18: Querrichtung
- 19: Brückenelement
- 20: Antriebseinheit
- 21: elektrische Steuereinheit
- 22: Laufrolle
- 23: Laufrolle
- 24: Wartungsfenster
- 25: Zugmittel
- 26: Absaugeinrichtung
- 27: Kanal
- 28: Aufstellbereich
- 29: Leistungs- und Signalverbindung
- 30: Kabelketteneinheit
- 31: Abnehmerwalze
- 32: Stützwalze
- 33: Gitterrost
- 34: Saughaube
- 35: Spiralschlauch
- 36: Saugluftschacht
- 37: Bedienpult
- 38: Anschlusskasten
- 39: Mitnehmer
- 40: Bandhebeeinheit
- 41: Riemen
- 42: Umlenkrolle
- 43: Schachtsegment
- 44: Hohlkammer
- 45: Abdeckband

- 100: Faserballen

## Patentansprüche

1. Ballenöffner (1) zum Öffnen von gepressten und in einer Aufstellrichtung (10) aufgestellten Faserballen (100), mit einem Maschinengestell (11) und mit einer Abnehmereinheit (12), wobei die Abnehmereinheit (12) höhenveränderbar am Maschinengestell (11) angeordnet ist und wobei das Maschinengestell (11) in der Aufstellrichtung (10) verfahrbar ist, sodass die Faserballen (100) mit der Abnehmereinheit (12) überfahrbar sind und Fasermaterial von den Faserballen (100) abnehmbar ist, wobei das Maschinengestell (11) eine Portalbauweise mit einer ersten Seitenwange (13) und mit einer zweiten Seitenwange (14) aufweist, wobei die erste Seitenwange (13) auf einer Laufschiene (15) geführt ist, und wobei an der zweiten Seitenwange (14) zwei Laufrollen (23) angeordnet sind,
**dadurch gekennzeichnet, dass** die zweite Seitenwange (14) auf einem Boden (16) geführt ist, auf dem auch die Faserballen (100) aufgestellt sind, indem die Laufrollen (23) der zweiten Seitenwange (14) auf dem Boden (16) abrollbar angeordnet sind.

2. Ballenöffner (1) nach Anspruch 1, **dadurch gekennzeichnet, dass** die Laufschiene (15) zur Montage auf dem selben Boden (16) ausgebildet ist, auf dem auch die zweite Seitenwange (14) geführt ist.

3. Ballenöffner (1) nach Anspruch 1 oder 2, **dadurch gekennzeichnet, dass** zwischen den Seitenwangen (13, 14) zwei parallel zueinander verlaufende Portalprofile (17) ausgebildet sind, die sich in einer Querrichtung (18) erstrecken und die mit ihren Enden im Bereich der oberen Ecken der Seitenwangen (13, 14) an diese angebunden sind.

4. Ballenöffner (1) nach Anspruch 3, **dadurch gekennzeichnet, dass** die Abnehmereinheit (12) wenigstens mittelbar an den Portalprofilen (17) hängend aufgenommen ist.

5. Ballenöffner (1) nach Anspruch 4, **dadurch gekennzeichnet, dass** sich zwischen den Portalprofilen (17) Brückenelemente (19) erstrechen, an denen die Abnehmereinheit (12) an Zugmitteln (25) hängend aufgenommen ist.

6. Ballenöffner (1) nach einem der vorgenannten Ansprüche, **dadurch gekennzeichnet, dass** die Seitenwangen (13, 14) jeweils einen Aufnahmeraum bilden, in dem Mittel zum Betrieb des Ballenöffners (1) aufgenommen sind.

7. Ballenöffner (1) nach einem der vorgenannten Ansprüche, **dadurch gekennzeichnet, dass** in der ersten Seitenwange (13) eine Antriebseinheit (20) zur Erzeugung der Verfahrbewegung des Maschinengestells (11) angeordnet ist und/oder dass in der zweiten Seitenwange (14) wenigstens eine elektrische Steuereinheit (21) zur Steuerung des Ballenöffners (1) angeordnet ist.

8. Ballenöffner (1) nach Anspruch 7, **dadurch gekennzeichnet, dass** an der ersten Seitenwange (13) zwei mit der Antriebseinheit (20) angetriebene Laufrollen (22) aufgenommen sind, die zur Aufnahme der ersten Seitenwange (13) auf der Laufschiene (15) auf dieser abrollen.

9. Ballenöffner (1) nach einem der vorgenannten Ansprüche, **dadurch gekennzeichnet, dass** die Seitenwangen (13, 14) seitliche Abmessungen aufweisen, die breiter sind als die Breite der Abnehmereinheit (12), wobei in den Seitenwangen (13, 14) Wartungsfenster (24) eingebracht sind, durch die eine Zugänglichkeit der Abnehmereinheit (12) geschaffen ist.

10. Ballenöffner (1) nach einem der vorgenannten Ansprüche, **dadurch gekennzeichnet, dass** eine Absaugeinrichtung (26) mit einem Kanal (27) zur Führung der Saugluft vorhanden ist, wobei die Absaugeinrichtung (26) mit dem Kanal (27) auf der vom Aufstellbereich (28) abgewandten Außenseite parallel zur Laufschiene (15) angeordnet ist.

11. Ballenöffner (1) nach Anspruch 10, **dadurch gekennzeichnet, dass** eine Leistungs- und Signalverbindung (29) an dem Kanal (27) der Absaugeinrichtung (26) eingerichtet ist, wobei die Leistungs- und Signalverbindung (29) eine Kabelketteneinheit (30) umfasst.

## Claims

1. A bale opener (1) for opening pressed fiber bales (100) deployed in a deployment direction (10) having a machine frame (11) and having a removal unit (12), wherein the removal unit (12) is vertically adjustably arranged at the machine frame (11) and wherein the machine frame (11) is travelable in the deployment direction (10) so that the fiber bales (100) can be traveled over by the removal unit (12) and fiber material is removable from the fiber bales (100), wherein the machine frame (11) has a portal construction having a first side wall (13) and having a second side wall (14), with the first side wall (13) being guided on a running rail (15), and with two rollers (23) being arranged at the second side wall (14),
**characterized in that** the second side wall (14) is guided on a base (16) on which the fiber bales (100) are also deployed **in that** the rollers (23) of the second side wall (14) are arranged to be able to roll off on the base (16).

2. A bale opener (1) in accordance with claim 1, **characterized in that** the running rail (15) is configured for installation on the same base (16) on which the second side wall (14) is also guided.

3. A bale opener (1) in accordance with claim 1 or claim 2, **characterized in that** two portal sections (17) that extend in parallel with one another, that extend in a transverse direction (18), and whose ends are tied in the region of the upper corners of the side walls (13, 14) to said upper corners are formed between the side walls (13, 14).

4. A bale opener (1) in accordance with claim 3, **characterized in that** the removal unit (12) is received in a suspended manner at least indirectly at the portal sections (17).

5. A bale opener (1) in accordance with claim 4, **characterized in that** bridge elements (19) at which the removal unit (12) is received in a suspended manner at traction means (25) extend between the portal sections (17).

6. A bale opener (1) in accordance with one of the preceding claims, **characterized in that** the side walls (13, 14) each form a reception space in which means for operating the bale opener (1) are received.

7. A bale opener (1) in accordance with one of the preceding claims, **characterized in that** a drive unit (20) is arranged in the first side wall (13) to produce the travel movement of the machine frame (11); and/or **in that** at least one electric control unit (21) for controlling the bale opener (1) is arranged in the second side wall (14).

8. A bale opener (1) in accordance with claim 7, **characterized in that** two rollers (23) that are driven by the drive unit (20) and that roll off on the running rail (15) to receive the first side wall (13) thereon are received at the first side wall (13).

9. A bale opener (1) in accordance with one of the preceding claims, **characterized in that** the side walls (13, 14) have lateral dimensions that are wider than the width of the removal unit (12). with maintenance windows (24) through which an accessibility of the removal unit (12) is provided being introduced in the side walls (13, 14).

10. A bale opener (1) in accordance with one of the preceding claims, **characterized in that** a suction device (26) having a passage (27) for guiding the suction air is present, with the passage (27) of the suction device (26) being arranged in parallel with the running rail (15) remote from the deployment zone (28).

11. A bale opener (1) in accordance with claim 10, **characterized in that** a power and signal connection (20) is adapted at the passage (27) of the suction device (26), with the power and signal connection comprising a cable chain unit (30).

## Revendications

1. Dispositif d'ouverture de balles (1) pour l'ouverture de balles de fibres (100) pressées et mises en place dans une direction de mise en place (10), comportant un bâti de machine (11) et une unité détacheuse (12), l'unité détacheuse (12) étant disposée de manière réglable en hauteur sur le bâti de machine (11) et le bâti de machine (11) pouvant être déplacé dans la direction de mise en place (10), de telle sorte qu'il est possible de passer au-dessus des balles de fibres (100) avec l'unité détacheuse (12) et que de la matière fibreuse peut être détachée des balles de fibres (100), le bâti de machine (11) présentant une construction en portique avec une première face latérale (13) et avec une seconde face latérale (14), la première face latérale (13) étant guidée sur un rail de roulement (15) et deux roulettes (23) étant disposées sur la seconde face latérale (14),
**caractérisé en ce que** la seconde face latérale (14) est guidée sur un sol (16), sur lequel les balles de fibres (100) sont également mises en place, du fait que les roulettes (23) de la seconde face latérale (14) sont disposées de manière à pouvoir rouler sur le sol (16).

2. Dispositif d'ouverture de balles (1) selon la revendication 1, **caractérisé en ce que** le rail de roulement (15) est conçu pour être monté sur le même sol (16) que celui sur lequel la seconde face latérale (14) est également guidée.

3. Dispositif d'ouverture de balles (1) selon la revendication 1 ou 2, **caractérisé en ce que** deux profilés de portique (17) parallèles l'un à l'autre sont formés entre les faces latérales (13, 14), lesdits profilés de portique s'étendant dans une direction transversale (18) et étant reliés aux faces latérales (13, 14) avec leurs extrémités dans la zone des coins supérieurs de ces dernières.

4. Dispositif d'ouverture de balles (1) selon la revendication 3, **caractérisé en ce que** l'unité détacheuse (12) est reçue de manière suspendue au moins indirectement aux profilés de portique (17).

5. Dispositif d'ouverture de balles (1) selon la revendication 4, **caractérisé en ce que** des éléments de pont (19) s'étendent entre les profilés de portique (17), l'unité détacheuse (12) étant reçue suspendue auxdits éléments de pont sur des moyens de traction (25).

6. Dispositif d'ouverture de balles (1) selon l'une des revendications précédentes, **caractérisé en ce que** les faces latérales (13, 14) forment respectivement un espace de réception dans lequel des moyens destinés au fonctionnement du dispositif d'ouverture de balles (1) sont reçus.

7. Dispositif d'ouverture de balles (1) selon l'une des revendications précédentes, **caractérisé en ce qu'**une unité d'entraînement (20) destinée à générer le mouvement de déplacement du bâti de machine (11) est disposée dans la première face latérale (13) et/ou **en ce qu'**au moins une unité de commande électrique (21) destinée à la commande du dispositif d'ouverture de balles (1) est disposée dans la seconde face latérale (14).

8. Dispositif d'ouverture de balles (1) selon la revendication 7, **caractérisé en ce que** deux galets de roulement (22) entraînés par l'unité d'entraînement (20) sont reçus sur la première face latérale (13), lesdits galets de roulement roulant sur le rail de roulement (15) pour recevoir la première face latérale (13) sur celui-ci.

9. Dispositif d'ouverture de balles (1) selon l'une des revendications précédentes, **caractérisé en ce que** les faces latérales (13, 14) présentent des dimensions latérales qui sont plus larges que la largeur de l'unité détacheuse (12), des fenêtres de maintenance (24) étant ménagées dans les faces latérales (13, 14), par lesquelles une accessibilité de l'unité détacheuse (12) est créée.

10. Dispositif d'ouverture de balles (1) selon l'une des revendications précédentes, **caractérisé par** la présence d'un système d'aspiration (26) doté d'un conduit (27) pour le guidage de l'air aspiré, le système d'aspiration (26) étant disposé avec le conduit (27) parallèlement au rail de roulement (15) sur le côté extérieur opposé à la zone de mise en place (28).

11. Dispositif d'ouverture de balles (1) selon la revendication 10, **caractérisé en ce qu'**une liaison de puissance et de signalisation (29) est agencée sur le conduit (27) du système d'aspiration (26), la liaison de puissance et de signalisation (29) comprenant une unité de chaîne porte-câbles (30).
